# EUROPÄISCHE PATENTSCHRIFT

(11) **EP 1 745 203 B1**
(45) Veröffentlichungstag und Bekanntmachung des Hinweises auf die Patenterteilung: **28.05.2008**
(21) Anmeldenummer: 05729778.0
(22) Anmeldetag: 05.04.2005
(51) Int. Cl.: F02D 41/20, F02D 41/22

(54) **VERFAHREN ZUR DIAGNOSE EINER ANSTEUERSCHALTUNG**
METHOD OF DIAGNOSIS FOR CONTROL CIRCUITS
PROCEDE DE DIAGNOSTIC D'UN CIRCUIT DE COMMANDE

(30) Priorität: 30.04.2004 DE 102004021377
(43) Veröffentlichungstag der Anmeldung: 24.01.2007
(73) Patentinhaber: ROBERT BOSCH GMBH, 70442 Stuttgart (DE)
(72) Erfinder: KUDICKE, Bernd, 74336 Brackenheim (DE); ROSAHL, Thoralf, 72800 Eningen (DE)
(86) Internationale Anmeldenummer: PCT/EP2005/051519
(87) Internationale Veröffentlichungsnummer: WO 2005/106227

(56) Entgegenhaltungen:
- WO-A-20/04051066
- DE-A1- 3 701 795
- DE-A1- 4 012 109
- DE-A1- 10 033 196

## Beschreibung

### Stand der Technik

Die Erfindung geht aus von einem Verfahren zur Diagnose von Ansteuerschaltungen mit mindestens einem Stellglied, insbesondere eines kapazitiven Stellglieds einer Kraftstoff-Einspritzvorrichtung, nach der Gattung des unabhängigen Anspruchs.

Gegenstand der vorliegenden Erfindung sind auch eine Vorrichtung zum Ansteuern von Ansteuerschaltungen, insbesondere ein Steuergerät einer Brennkraftmaschine, sowie ein Computerprogramm-Produkt zur Durchführung des erfindungsgemäßen Verfahrens auf einem Computer oder Steuergerät.

Derartige Stellglieder, kapazitiv oder induktiv betrieben, kommen bei Kraftstoff-Einspritzvorrichtungen von Brennkraftmaschinen zum Einsatz, insbesondere bei solchen mit Kraftstoff-Direkteinspritzung. Bei Verwendung von Piezoaktoren als kapazitiver Stellglieder wird durch eine Längenänderung des Piezoaktors ein Ventilelement der Kraftstoff-Einspritzvorrichtung von einer geöffneten in eine geschlossene Position bewegt und umgekehrt. Wenn es jedoch in einer Zuleitung zu einem Piezoaktor oder im Piezoaktor selbst, in einer Ansteuerschaltung oder in einem Steuergerät, welches den Piezoaktor ansteuert, zu einem Kurzschluss kommt, ist eine ordnungsgemäße Ansteuerung des Piezoaktors nicht mehr möglich. Darüber hinaus ist es auch möglich, dass hierdurch gleich eine Mehrzahl von Piezoaktoren in ihrer Funktion beeinträchtigt wird. Dies kann im besten Fall zu Komforteinbußen, in einem ungünstigen Fall zu einer Verschlechterung des Kraftstoffverbrauchs und des Emissionsverhaltens der Brennkraftmaschine, und im Extremfall zu einer Gefährdung des Benutzers der Brennkraftmaschine führen.

Aus der EP 1138 907 A1 list bereits ein Verfahren bekannt, bei dem die Spannung, mit der ein kapazitives Element eines Piezoaktors geladen beziehungsweise entladen wird, erfasst und hieraus die Kapazität des kapazitiven Elements bestimmt wird. Mittels dieser ermittelten Kapazität kann nun darauf geschlossen werden, ob bei dem untersuchten Piezoaktor ein Kurzschluss vorliegt.

Aus der DE 37 01 795 A1 ist ein Verfahren zum Detektieren einer Abnormalität in einem Luft/Kraftstoffverhältnis-Regelsystem bei Brennkraftmaschinen bekannt, bei dem ein Proportionalregelventil vorgesehen ist, das in Abhängigkeit von einem Abgabesignal eines Sensors zum Ermitteln der Sauerstoffkonzentration in den Abgasen zur Regelung einer der Brennkraftmaschine zuzuführenden Sekundärluftmenge geregelt wird. Kurzschlüsse in einer Ansteuerschaltung für das Ventil können erkannt werden.

Aus der DE 40 12 109 A1 ist eine Vorrichtung zur Funktionsüberwachung eines elektrischen/elektronischen Schaltmittels, seines angeschlossenen Verbrauchers, seiner Ansteuerung und seiner Verbindungsleitung bekannt, bei der Kurzschlüsse erkannt werden können.

Das erfindungsgemäße Verfahren mit den Merkmalen des unabhängigen Anspruchs hat demgegenüber den Vorteil, dass vor jedem Betreiben einer jeweiligen Ansteuerschaltung zur Ansteuerung mindestens eines Stellglieds, diese Ansteuerschaltung und das mindestens eine Stellglied auf Kurzschlüsse überprüft wird, und dass bei Vorliegen eines Kurzschlusses eine Fehlerreaktion erfolgt. Dies hat in den besonderen Vorteil, dass vor jedem Betreiben der Ansteuerschaltung sichergestellt ist, dass die jeweils angesteuerte Ansteuerschaltung ohne Kurzschluss ist.

Erfindungsgemäß wird ein Highside-Endstufenpfad der Ansteuerschaltung auf Kurzschlüsse gegen Masse und Batterie geprüft und in einem Lowside-Endstufenpfad der Ansteuerschaltung jedes einzelne Stellglied auf Kurzschlüsse gegen Masse und Batterie geprüft. Dies hat den besonderen Vorteil, dass ein Kurzschluss nicht nur einer bestimmten Ansteuerschaltung zugeordnet, sondern auch noch der Fehlerpfad bezüglich High- oder Lowside zuverlässig identifiziert werden kann.

Erfindungsgemäß ist ferner vorgesehen, dass, bevor die jeweilige Ansteuerschaltung auf Kurzschlüsse überprüft wird, ein Vortest durchgeführt wird, bei dem zunächst ein Highside- Schaltelement geschlossen wird und hiernach überprüft wird, ob eine Bankspannung nach einer Vortestzeit einen Schwellenwert überschreitet. Überschreitet die Bankspannung den Betriebs-Schwellenwert bis zum Ende der Vortestzeit, so ist davon auszugehen dass kein Kurzschluss vorliegt und eine weitere Überprüfung auf einen Kurzschluss ist prinzipiell nicht notwendig. Hat die Bankspannung den Schwellenwert nach der Vortestzeit jedoch nicht überschritten, liegt wahrscheinlich ein Kurzschluss in der Ansteuerschaltung vor und eine weitere detailliertere Überprüfung der Ansteuerschaltung auf Kurzschluss ist einzuleiten. Dieses Vorgehen hat den besonderen Vorteil, dass eine eingehende Überprüfung auf Kurzschluss nur dann erfolgt, wenn es im Vorfeld Anzeichen gab; die , auf einen Kurzschluss hinwiesen.

Durch die in den Unteransprüchen aufgeführten Maßnahmen sind vorteilhafte Weiterbildungen und Verbesserungen des im unabhängigen Anspruch angegebenen Verfahrens möglich.

Gemäß einer weiteren vorteilhafte Ausführungsfonn wird als Fehlerreaktion die Ansteuerschaltung, bei der ein Kurzschluss festgestellt wurde, gesperrt. Durch dieses Vorgehen und insbesondere einer schnellen Fehlerreaktion nach Feststellen eines Kurzschlusses ist es in vorteilhafter Weise möglich, auf eine Dauerkurzschlussfestigkeit der Ansteuerungs-Endstufe zu verzichten. Somit ist es ausreichend, die Endstufe zwar kurzschlussfest aber nicht zwingend dauerkurzschlussfest aufzubauen und ermöglicht es so, kostengünstige Bauelemente bzw.
Mechanikkomponenten zu verwenden. Weiterhin wird durch den Verzicht zusätzlicher Bauelemente, die für eine Dauerkurzschlussfestigkeit notwendig wären, die abzuführende Verlustleistung reduziert.

Gemäß einer weiteren vorteilhaften Ausführungsform ist eine Vorrichtung zum Ansteuern von Ansteuerschaltung, die mindestens ein Stellglied aufweisen, vorgesehen, wobei die Vorrichtung beispielsweise als Steuergerät einer Brennkraftmaschine ausgebildet ist und zur Anwendung mindestens eines erfindungsgemäßen Verfahrens programmiert ist. So kann in vorteilhafter Weise die Diagnose auf Kurzschluss zentral von einem Steuergerät übernommen werden und bspw. zusätzlich zu den Fehlerrealctionen auch weitere Maßnahmen eingeleitet werden.

Gemäß einer weiteren vorteilhaften Ausgestaltung ist das erfindungsgemäße Verfahren als Computerprogranm-Produkt mit Programnacode hinterlegt und auf einem maschinenlesbaren Träger gespeichert, so dass das Verfahren in vorteilhafter Weise ausgeführt wird, wenn das Programm auf einem Computer oder Steuergerät ausgeführt wird.

### Zeichnungen

Weitere Merkmale, Anwendungsmöglichkeiten und Vorteile der Erfindung ergeben sich aus der nachfolgenden Beschreibung von Ausführungsbeispielen der Erfindung, die in den Zeichnungen dargestellt sind. Dabei bilden alle beschriebenen oder dargestellten Merkmale für sich oder in beliebiger Kombination den Gegenstand der Erfindung, unabhängig von ihrer Zusammenfassung in den Patentansprüchen oder deren Rückbeziehung sowie unabhängig von ihrer Formulierung bzw. Darstellung in der Beschreibung bzw. in den Zeichnungen.

Es zeigen:
Figur 1 zeigt schematisch eine Ansteuerschaltung für zwei kapazitiven Stellglieder,
Figur 2 zeigt ein Ansteuerungsschema für eine erfindungsgemäße Überprüfung auf Kurzschluss;
Figur 3 zeigt schematisch einen erfindungsgemäßen Verfahrensablauf;

Die Erfindung geht von der Überlegung aus, dass eine Endstufe zur Ansteuerung von Stellgliedern nicht zwangsläufig dauerkurzschlussfest sein muss, wenn sichergestellt ist, dass die Endstufe keine Ansteuerschaltung mit einem dauerhaften Kurzschluss ansteuert. Erfindungsgemäß ist es nun vorgesehen, vor dem Betreiben eines Stellglieds die jeweilige Ansteuerschaltung und die Stellglieder selbst auf Kurzschluss hin zu überprüfen. Wird ein Kurzschluss festgestellt, wird vorzugsweise die jeweilige Ansteuerschaltung für den weiteren Betrieb, insbesondere einer Endstufen-Ansteuerung, gesperrt.

Typischer Weise werden Stellglieder, die für einen Betrieb in einer Brennlasftmaschine vorgesehen sind, zu Gruppen in einer gemeinsamen Ansteuerschaltung zusammengefasst. Diese Gruppen von Stellgliedern werden gemeinhin auch als Bank oder auch als Bank-System bezeichnet Für eine 6-Zylinder-Brennkraftmaschine können beispielsweise drei Bank-Systeme mit jeweils zwei Stellgliedern vorgesehen sein.

Figur 1 zeigt schematisch eine Ansteuerschaltung für zwei kapazitiven Stellglieder. Ein erstes und zweites Stellglied sind in Figur 1 mit Aktor 1 und Aktor 2 gekennzeichnet. Beide Stellglieder (Aktor 1, 2) sind mit jeweils einem Anschluss auf der sogenannten Highside über eine gemeinsame Zuleitung mit einer Drossel verbunden, wobei sich die Drossel entweder über ein Highside-Schaltelement HSL auf eine Versorgungsleitung oder über ein Lowside-Schaltelement LSE auf eine Masseleitung schalten lässt. Die elektrische Verbindung der Stellglieder (Aktor 1, 2) über die gemeinsame Zuleitung, der Drossel und dem Highside-Schaltelement zur Versorgungsleitung wird auch als Highside-Endstufenpfad bezeichnet.

Auf der anderen Anschluss-Seite der Stellglieder (Aktor 1, 2), der sogenannten Lowside ist der Anschluss des ersten Stellglieds Aktor 1 mit einem ersten Lowside-Schaltelement GLS1 und der Anschluss des zweiten Stellglieds Aktor 2 mit einem zweiten Lowside-Schaltelement GLS2 verbunden, wobei die beiden Schaltelemente GLS1, GLS2 die beiden Stellglieder Aktor 1, 2 auf eine gemeinsame Lowside-Zuleitung schalten. Die gemeinsame Lowside-Zuleitung ist über einen Messwiderstand Rmess mit der Masseleitung verbunden. Die elektrische Strecke vom Anschluss eines jeweiligen Stellglieds Aktor 1, 2 über das zugehörige Lowside-Schaltelement GLS1,2, der Lowside-Zuleitung und dem Messwiderstand Rmess zur Masseleitung wird auch als Lowside-Endstufenpfad 1, 2 bezeichnet

Parallel zu den Stellgliedern ist ein Überbrückungs-Schaltelement GSTOP vorgesehen, der die Highside der Stellglieder über einen Shunt-Widerstand Rshunt mit der Lowside-Zuleitung verbindet. Alle Schalter und Schaltelemente sind im Ausführungsbeispiel der Figur 3 geöffnet. Der Spannungsabfall über die Stellglieder wird als sogenannte Bankspannung UBANK bezeichnet. Der Spannungsabfall über den Messwiderstand Rmess ist proportional zum Piezostrom IPIEZO.

In Figur 2 ist der zeitliche Verlauf der Ansteuerung der verschiedenen Schaltelemente der Ansteuerschaltung zur Überprüfung auf einen Kurzschluss dargestellt Wird die Ansteuerschaltung nicht betrieben, sind alle Schaltelemente bis auf das Überbrückungs-Schaltelement GSTOP geöffnet.

Ist ein Betrieb der Ansteuerschaltung vorgesehen, wird das Überbrückungs-Schaltelement geöffnet und dann das Highside-Schaltelement HSL nach einer Wartezeit T_TRDLY geschlossen. Erreicht oder überschreitet die Bankspannung UBANK nach einer Vortestzeit T_HSL, beginnend ab geschlossenem Highside-Schaltelement HSL, einen Betriebs-Schwellenwert U_HSL, ist davon auszugehen, dass kein Kurzschluss in der Ansteuerschaltung vorliegt und die Ansteuerschaltung wird freigegeben und geht in den üblichen Betriebsmodus über. Die Überprüfung der Bankspannung UBANK beim Betriebsbeginn der Ansteuerschaltung dient quasi als Vortest S0 auf Kurzschluss in der zu betreibenden Ansteuerschaltung.

Wurde im Vortest S0 der Betriebs-Schuvellenwert U_HSL nicht überschritten, wird der erste Schritt S1 der eingehenden Kurzschlussüberprüfung eingeleitet, wobei das Highside-Schaltelement HSL weiterhin geschlossen bleibt und sich unmittelbar an die Vortestzeit T_HSL des Vortest SO eine weitere Wartezeit T_TRDLY anschließt. Bleibt die Bankspannung UBANK in dieser zusätzlichen Wartezeit T_TRDLY unter einen Mindest-Schwellewert ULOW, so liegt ein "Kurzschluss gegen Masse auf Highside- Endstufenpfad" KSMHS vor und eine Fehlerreaktion wird eingeleitet. Ohne Einleitung einer Fehlerreaktion wird am Ende der Wartezeit T_TDRLY das Highside-Schattetement HSL wieder geöffnet und nach einer weiteren nachfolgenden Wartezeit T_TRDLY das Überbrückungs-Schaltelement GSTOP geschlossen.

Hiernach schließt sich in einem zweiten Schritt S2 eine Diagnose-Wartezeit T_DIAGKSUB an. Da das Highside-Schaltelement HSL während dieser Zeit geöffnet ist, sollte von der Highside über das Überbrückungs-Schaltelement GSTOP, den Shunt-Widerstand Rshunt und den Messwiderstand Rmess kein Strom fließen. Überschreitet jedoch der über den Messwiderstand Rmess gemessene Piezostrom IPIEZO eine Stromschwelle IPSEL, wird ein sogenannter "Kurzschluss gegen Ubat (Batterie- bzw. Versorgungsspannung) auf dem Highside-Endstufenpfad" KSUBHS festgestellt und eine Fehlerreaktion eingeleitet. Ohne Fehlerreaktion wird das Überbrückungs-Schaltelement GSTOP zum Ende der Diagnose-Wartezeit T_DIAGKSUB geöffnet.

Im weiteren wird in einem dritten Schritt S3 das erste Lowside-Schaltelement GLS1 für eine Zeit T_IPSEL geschlossen. Wird in dieser Zeit T_IPSEL die Stromschwelle IPSEL überschritten, liegt ein sogenannter "Kurzschluss gegen Ubat (Batterie- bzw. Versorgungsspannung) auf dem Lowside-Endstufenpfad 1" KSUBLS1 vor und eine Fehlerreaktion wird eingeleitet.

Zu Beginn des nachfolgenden vierten Schritts S4 wird das erste Lowside-Schaltelement GLS1 wieder geöffnet und zweite Lowside-Schaltelement GLS2 geschlossen. Analog zum dritten Schritt S3 liegt ein "Kurzschluss gegen Ubat (Batterie- bzw. Versorgungsspannung) auf dem Lowside-Endstufenpfad 2" KSUBLS2 vor, wenn der Piezostrom IPIEZO die Stromschwelle IPES überscheitet.

Im fünften Schritt S5 wird zusätzlich zum zweiten Lowside-Schaltelement GLS2 auch das Highside-Schaltelement HSL geschlossen. Überschreitet der Piezostrom IPIEZO nach einer Piezc-Ansteuerzeit T_PIEZO den Strom-Schwellenwert IPSEL nicht, so liegt ein so genannter "Kurzschluss gegen Masse auf dem Lowside-Endstufenpfad 2" KSMLS2 vor und eine Fehlerreaktion wird eingeleitet.

Um für die nachfolgende Messung definierte Zustände einzustellen, wird in einem sechsten Schritt S6 das Überbrückungs-Schaltelement GSTOP geschlossen sowie das zweite Lowside-Schaltelement GLS2 und das Highside-Schaltelement HSL geöffnet.

Nach einer Entladungs-Wartezeit T_DIAGWT1 beginnt ein siebter Schritt S7 und das Überbrückungs-Schaltelement GSTOP wird wieder geöffnet. Nach einer zusätzlichen Wartezeit T_TRDLY werden das erste Lowside-Schaltelement GLSI und das Highside-Schaltelement HSL für eine Piezo-Ansteuerzeit T PIEZO geschlossen. Überschreitet der Piezostrom nach einer Piezo-Ansteuerzeit T_PIEZO den Strom-Schwellenwert IPSEL nicht, so liegt ein so genannter "Kurzschluss gegen Masse auf dem Lowside- Endstufenpfad 1" KSMLS1 vor und eine Fehlerreaktion wird eingeleitet.

Nach der Piezo-Ansteuerzeit T PIEZO werden in einem achten Schritt S8 das erste Lowside- und das Highside-Schaltelement GLS1, HSL geöffnet und nach einer weiteren Wartezeit T_TRDLY wird das Überbrückungs-Schaltelement GSTOP geschlossen, so dass nach Beendigung des achten Schritts S8 die Schaltelemente einen Zustand wie vor Beginn des ersten Schritts S1 einnehmen.

In Figur 3 ist schematisch das Ablaufschema einer erfindungsgemäßen KurzschlussÜberprüfung dargestellt. Wobei die Schritte S0 bis S7 den in Figur 2 dargestellten und beschriebenen Schritten mit den entsprechenden Stellungen der Schaltelemente entsprechen.

Schritt S0 entspricht im Wesentlichen einem Vortest, in dem anhand eines Prüfkriteriums entschieden wird, ob die zu betreibende Ansteuerschaltung einen Kurzschluss aufweist oder nicht. Nur wenn das Ergebnis des Vortests auf einen Kurzschluss in der Ansteuerschaltung hinweist, werden die weiteren Verfahrensschritte S1 bis S7 durchgeführt. In den Schritten S1 bis S5 und S7 wird dann durch gezielte Einstellungen der Schaltelemente und entsprechende Prüfabfragen sowohl ein vorliegender Kurzschluss festgestellt als auch der genaue Fehlerort bestimmt.

Im Schritt S0 wird überprüft, ob die Bankspannung UBANK bis zum Ende der Vortestzeit T_HSL einen Betriebs-Schwellenwert U_HSL überschreitet. Bei einem positiven Ergebnis der Überprüfung wird die Ansteuerschaltung im Schritt 100 freigegeben. Nur bei Vorliegen eines negativen Ergebnisses wird eine eingehende Kurzschluss-ÜberprMng mit einem ersten Schritt S1 eingeleitet.

Im Schritt S1 wird überprüft, ob die Bankspannung UBANK nach einer zusätzlichen Wartezeit unterhalb eines Mindest-Schwellenwerts ULOW bleibt. Wird der Mindest-Schwellenwert ULOW nicht überschritten, liegt ein Kurzschluss gegen Masse auf dem Highside-Endstufenpfad KSMHS vor und es wird zum Schritt 200, der eine Fehlerreaktion einleitet, verzweigk.

Im zweiten Schritt S2 wird die Fehlerreaktion im Schritt 200 eingeleitet, falls der Piezostrom IPIEZO die Stromschwelle IPSEL überschreitet und so ein Kurzschluss gegen Ubat (Batterie- bzw. Versorgungsspannung)auf dem Highside-Endstufenpfad KSUBHS vorliegt.

Im dritten Schritt S3 wird ein Kurzschluss gegen Ubat (Batterie- bzw. Versorgungsspannung) auf dem Lowside-Endstufenpfad 1 KSUBLS 1 festgestellt und die Fehlerreaktion im Schritt 200 eingeleitet, falls der Piezostrom IPIEZO die Stromschwelle IPSEL überschreitet.

Im vierten Schritt S4 wird ein Kurzschluss gegen Ubat (Batterie- bzw. Versorgungsspannung) auf dem Lowside-Endstufenpfad 2 KSUBLS2 festgestellt und die Fehlerreaktion im Schritte 200 eingeleitet, falls der Piezostrom IPIEZO die Stromschwelle IPSEL überschreitet.

Im fünften Schritt S5 wird ein Kurzschluss gegen Masse auf dem Lowside-Endstufenpfad 2 KSMLS2 festgestellt und die Fehlerreaktion mit Schritt 200 eingeleitet, falls der Piezostrom IPIEZO unterhalb der Stromschwelle IPSEL bleibt.

Im sechsten Schritt S6 wird der nächste Schritt vorbereitet, ohne dass eine Überprüfung von Messergebnissen erfolgt.

Im siebten Schritt S7 wird ein Kurzschluss gegen Masse auf dem Lowside-Endstufenpfad KSMLS1 festgestellt und die Fehlerreaktion im Schritt 200 eingeleitet, falls der Piezostrom IPIEZO unterhalb der Stromschwelle IPSEL bleibt. Sollte auch in der letzten Überprüfung im siebten Schritt S7 kein Kurzschluss festzustellen sein, so werden im nachfolgenden achten Schritt S8 die Schaltelemente auf ihren Zustand, der vor Beginn des ersten Schritts S1 vorlag, zurückgeschaltet. Hiernach erfolgt die Freigabe der Ansteuerungsschaltung im nachfolgenden Schritt 100.

Das Vorgehen hat insbesondere in den Schritten S2 bis S5 und S7 den Vorteil, dass die Überprüfung auf Kurzschlüsse anhand von Strommessungen erfolgt.

Dieses Vorgehen hat den besonderen Vorteil im Wesentlichen unabhängig von Kabellängen oder auch elektrischen Kapazitäten der Stellglieder zu sein. Somit spielen insbesondere auch Alterungseffekte, wie sie bei den Piezoeinspritzventilen vorhanden sind, nur eine untergeordnete Rolle bei der Diagnose auf Kurzschlüsse.

Weiterhin ist es vorgesehen, dass bei Erkennen eines Kurzschlusses als Fehlerreaktion die Ansteuerschaltung gesperrt wird, und somit für alle weiteren Ansteuerungen nicht mehr zur Verfügung steht. Im Falle einer 6-Zylinder-Brennkraftmaschine mit drei Ansteuerschaltungen/Bänken mit je 2 Stellgliedern würde bei einem Kurzschluss in einer Ansteuerschaltung diese Schaltung außer Betrieb gesetzt, so dass die Brennkraftmaschine mit den verbleibenden zwei Ansteuerschaltungen, d. h. also mit 4 angesteuerten Zylindern, zu betreiben wäre.

Ohne Kurzschluss-Erkennung besteht die Gefahr, dass die Endstufe zur Ansteuerung der Stellglieder bei wiederholtem Ansteuern einer kurzschlussbehafteten Ansteuerschaltung überlastet und zerstört wird, was zum einem Totalausfall der Stellglied-Ansteuerung führen würde. Ein Betrieb der Brennkraftmaschine wäre so nicht mehr möglich und je nach Situation in der sich das Fahrzeug befindet wäre ggf. auch der Fahrer selbst gefährdet bzw. unzumutbaren Gefahren ausgesetzt.

Mit dem erfindungsgemäßen Vorgehen wird sichergestellt, dass auch bei Vorliegen eines Kurzschlusses in den Ansteuerschaltungen der Stellglieder zumindest ein eingeschränkter Betrieb der Brennkraftmaschine möglich ist, und eine Gefährdung des Fahrers vermieden wird.

Darüber hinaus wird durch das erfindungsgemäße Vorgehen die Art des Kurzschlusses ermittelt, so dass bei einer Reparatur die entsprechenden Informationen abgerufen werden können und sich der Fehler schnell eingrenzen lässt und eine zuverlässige Reparatur erlaubt.

Ferner ist es für das erfindungsgemäße Vorgehen nicht zwingend notwendig die ansteuernde Endstufe dauerkurzschlussfest auszuführen, da vor jedem Betrieb die Ansteuerschaltung auf Kurzschluss überprüft und gegebenenfalls gesperrt wird. So ist sichergestellt, dass die Endstufe nicht in einem dauerhaften Kurzschluss-Zustand betrieben wird. Es kann jedoch vorkommen, dass während der Ansteuerung eines Stellglieds in der entsprechenden Ansteuerschaltung bzw. durch das Stellglied selbst ein Kurzschluss zur Masse oder zur Versorgungsspannung auftritt. Um auch für einen solchen Fall die Betriebssicherheit der gesamten Ansteuerung zu garantieren, wird die Endstufe in vorteilhafter Weise so ausgelegt, dass kurzzeitige Kurzschlüsse von der Endstufe unbeschadet überstanden werden. Wird die kurzschlussbehaftete Ansteuerschaltung im nächsten Zyklus angesteuert, so wird durch das erfindungsgemäße Verfahren der Kurzschluss erkannt und die Ansteuerschaltung gesperrt. Eine erneute Belastung der Endstufe durch einen Kurzschluss wird so in vorteilhafter Weise vermieden. Es reicht daher aus die Endstufe so auszulegen, dass kurzzeitigen Kurzschlüssen standgehalten wird. Weiteren Reserven und großzügige Dimensionierung der Bauelemente bzw. Mechanikkomponenten, um eine dauerhafte Kurzschlussfestigkeit vorzuhalten, sind nicht notwendig. Durch dieses Vorgehen können insbesondere auch kostengünstigere Bauelemente bzw. Mechanikkomponenten in der Endstufe eingesetzt werden und die Endstufe darüber hinaus kompakter aufgebaut werden, wodurch zusätzlich auch noch die abzuführende Verlustleistung verringert wird.

Gemäß eines weiteren Ausführungsbeispiels ist es auch denkbar anstelle, der Piezoaktoren induktive Stellglieder oder insbesondere auch elektromechanische Stellglieder vorzusehen. Das erfindungsgemäße Vorgehen ist hier analog anzuwenden.

Des weiteren ist es vorteilhaft, eine Vorrichtung zum Ansteuern von Ansteuerschaltungen vorzusehen, insbesondere ein Steuergerät einer Brennkraftmaschine, mit Mitteln zur Erkennung von Kurzschlüssen, wobei die Vorrichtung zur Anwendung des erfindungsgemäßen Verfahrens programmiert ist. Das Programm kann hierbei beispielsweise als Computerprogramm-Produkt mit Programmcode auf einem maschinenlesbaren Träger gespeichert sein.

Des weiteren kann es vorgesehen sein, alle Stellungen der Schalterelemente, die Wartezeiten, Messzeiten, Schwellenwerte und weitere Daten in einem Kennfeld abzulegen.

Weiterhin ist es denkbar, die Schwellenwerte und auch die Wartezeiten/Messzeiten in Abhängigkeit von Betriebsbedingungen der Brennkraftmaschine und/oder den mechanischen/elektrischen Eigenschaften der Stellglieder festzulegen. Insbesondere ist es denkbar für jede Ansteuerungsschältung und auch jedem Stellglied diese Größen individuell zuzuordnen und zu berücksichtigen.

Des weiteren kann es vorgesehen sein, das erfindungsgemäße Verfahren als Programm bzw. als Funktionalität auf einem elektronischen Bauelement, beispielsweise einem EPROM, ASIC oder ähnlichen vorzuhalten und in einem Steuergerät oder insbesondere auch direkt in einer Endstufe zu betreiben.

Weiterhin können auch die Ansteuerschaltungen selbst als Teil der Endstufe aufgefasst werden, so dass Funktionalitäten der Ansteuerung bzw. der Stromversorgung auch in einer anderen Form als dargestellt denkbar sind. Insbesondere muss die Versorgungsleitung nicht zwingend auf Batteriepotential liegen und die Masseleitung nicht unbedingt auf dem Massepotential. Es sind auch Endstufenlösungen denkbar, bei denen die Stellglieder über pulsweitenmodulierten Strom oder pulsweitenmodulierte Spannung angesteuert werden.

## Patentansprüche

1. Verfahren zur Diagnose von Ansteuerschaltungen mit mindestens einem Stellglied, insbesondere einer Kraftstoff-Einspritzvorrichtung, wobei vor dem Betreiben einer jeweiligen Ansteuerschaltung diese Ansteuerschaltung und das mindestens eine Stellglied auf Kurzschlüsse überprüft wird, und wobei bei Vorliegen eines Kurzschlusses eine Fehlerreaktion erfolgt, **dadurch gekennzeichnet, dass** ein Highside-Endstufenpfad der Ansteuerschaltung auf Kurzschlüsse gegen Masse und Batterie geprüft wird, dass in einem Lowside-Endstufenpfad der Ansteuerschaltung jedes einzelne Stellglied auf Kurzschlüsse gegen Masse und Batterie geprüft wird, dass, bevor die jeweilige Ansteuerschaltung auf Kurzschlüsse überprüft wird, zunächst ein Highside-Schaltelement HSL geschlossen wird, hiernach wird überprüft, ob eine Bankspannung (UBANK) nach einer Vortestzeit (T_HSL) einen Betriebs-Schwellenwert (U_HSL) überschreitet, und dass die Ansteuerschaltung nur dann auf Kurzschlüsse überprüft wird, wenn die Bankspannung (UBANK) den Betriebs-Schwellenwert (U_HSL) nach der Vortestzeit (T_HSL) nicht überschreitet.

2. Verfahren nach anspruch 1 **dadurch gekennzeichnet, dass** zur Überprüfung eines Kurzschlusses gegen Masse zunächst in der jeweiligen Ansteuerschaltung auf dem Highside-Endstufenpfad ein Highside-Schaltelement (HSL) geschlossen wird, und dass dann überprüft wird, ob nach der Vortestzeit (T_HSL) und einer zusätzlichen Wartezeit(T_TRDLY) die Bankspannung (UBANK) einen Mindest-Schwellenwert (ULOW) überschritten hat, und dass bei Nichtüberschreitung des Mindest-Schwellenwerts ULOW eine Fehlerreaktion erfolgt.

3. Verfahren nach mindestens einem der vorhergehenden Ansprüche, **dadurch gekennzeichnet, dass** als Fehlerreaktion die Ansteuerschaltung, bei der ein Kurzschluss festgestellt wurde, gesperrt wird.

4. Vorrichtung zum Ansteuern von Ansteuerschaltungen mit mindestens einem Stellglied, insbesondere einem Steuergerät einer Brennkraftmaschine, mit Mitteln zur Erkennung von Kurzschlüssen, **dadurch gekennzeichnet, dass** Mittel zur Durchführung aller schritte eines der Verfahren nach einem der Ansprüche 1 bis 3 vorhanden sind.

5. Computerprogramm-Produkt mit Programmcode, der auf einem maschinenlesbaren Träger gespeichert ist, um alle schritte des Verfahrens nach einem der Ansprüche 1 bis 3 durchzuführen, wenn das Programm auf einem Computer oder auf einem Steuergerät ausgeführt wird.

## Claims

1. Method for diagnosing drive circuits having at least one actuating element, in particular a fuel injection apparatus, with a respective drive circuit and the at least one actuating element being checked for short circuits before the said drive circuit is operated, and with an error response being made when a short circuit is present, **characterized in that** a high-side output stage path of the drive circuit is checked for short circuits to earth and the battery, **in that** each individual actuating element is checked for short circuits to earth and the battery in a low-side output stage path of the drive circuit, **in that** a high-side switching element HSL is first closed before the respective drive circuit is checked for short circuits, and a check is then made to determine whether a bank voltage (UBANK) exceeds an operating threshold value (U_HSL) after a pretest time (T_HSL), and **in that** the drive circuit is checked for short circuits only when the bank voltage (UBANK) does not exceed the operating threshold value (U_HSL) after the pretest time (T_HSL).

2. Method according to Claim 1, **characterized in that**, in order to check for a short circuit to earth, a high-side switching element (HSL) is first closed in the respective drive circuit on the high-side output stage path, and **in that** a check is then made to determine whether the bank voltage (UBANK) has exceeded a minimum threshold value (ULOW) after the pretest time (T_HSL) and an additional waiting time (T_TRDLY), and **in that** an error response is made when the minimum threshold value ULOW is not exceeded.

3. Method according to at least one of the preceding claims, **characterized in that** the drive circuit in which the short circuit was detected is blocked as an error response.

4. Apparatus for driving drive circuits having at least one actuating element, in particular a control device of an internal combustion engine, comprising means for identifying short circuits, **characterized in that** means for carrying out all the steps of one of the methods according to one of Claims 1 to 3 are present.

5. Computer program product having a program code which is stored in a machine-readable storage medium, in order to carry out all the steps of the method according to one of Claims 1 to 3 when the program is run on a computer or on a control device.

## Revendications

1. Procédé de diagnostic de circuits de commande comportant au moins un organe d'actionnement, notamment un dispositif d'injection de carburant, selon lequel,
avant de faire fonctionner un circuit de commande respectif, on vérifie ce circuit de commande et au moins l'organe d'actionnement vis-à-vis des courts-circuits et
en cas de court-circuit il y a une réaction de défaut,
**caractérisé en ce qu'**
on vérifie le chemin de l'étage de puissance côté haut du circuit de commande vis-à-vis des courts-circuits par rapport à la masse et la batterie,
dans un chemin d'étage de puissance côté bas du circuit de commande, on vérifie chaque organe d'actionnement séparé vis-à-vis des courts-circuits par rapport à la masse et à la batterie,
et avant de vérifier les courts-circuits du circuit de commande respectif, on ferme tout d'abord un élément de commutation côté haut HSL, puis on vérifie si une tension de banc (UBANK) dépasse un seuil de fonctionnement (U-HSL) après un temps de prétest (T-HSL) et on vérifie le circuit de commande vis-à-vis des courts-circuits seulement si la tension de banc (UBANK) ne dépasse le seuil de tension de fonctionnement (U-HSL) après le temps de prétest (T-HSL).

2. Procédé selon la revendication 1,
**caractérisé en ce que**
pour vérifier un court-circuit vis-à-vis de la masse, on ferme tout d'abord un élément de commutation côté haut (HSL) dans le circuit de commande respectif du chemin de l'étage de puissance côté haut et
ensuite on vérifie si après le temps de prétest (T-HSL), et un temps d'attente supplémentaire (T-TRDLY), la tension de banc (UBANK) a dépassé une valeur de seuil minimale (ULOW) et
en cas de non dépassement de la valeur de seuil minimale (ULOW), on produit une réaction de défaut.

3. Procédé selon au moins l'une des revendications précédentes,
**caractérisé en ce que**
comme réaction de défaut on bloque le circuit de commande pour lequel un court-circuit a été constaté.

4. Dispositif de commande de circuit de commande comportant au moins un organe d'actionnement, notamment un appareil de commande d'un moteur à combustion interne comportant des moyens pour déceler les courts-circuits,
**caractérisé par**
des moyens pour exécuter toutes les étapes du procédé selon l'une des revendications 1 à 3.

5. Produit-programme d'ordinateur comportant un code programme enregistré en mémoire sur un support que peut lire une machine, pour exécuter toutes les étapes du procédé selon l'une des revendications 1 à 3 sur un appareil de commande ou un ordinateur exécutant le programme.
